# EUROPÄISCHE PATENTSCHRIFT

(11) **EP 2 316 639 B1**
(45) Veröffentlichungstag und Bekanntmachung des Hinweises auf die Patenterteilung: **02.12.2015**
(21) Anmeldenummer: 10014014.4
(22) Anmeldetag: 27.10.2010
(51) Int. Cl.: F15B 11/20, B30B 9/30, B30B 15/16, F15B 11/042, F15D 1/00

(54) **Verfahren und Einrichtung zur Regelung des Antriebes von Ballenpressen**
Method and device for regulating the drive of baling presses
Procédé et dispositif de réglage de l'entraînement de presses à balles

(30) Priorität: 27.10.2009 DE 102009050891
(43) Veröffentlichungstag der Anmeldung: 04.05.2011
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A1- 1 236 558
- EP-A2- 0 311 779
- DE-A1- 4 226 348
- DE-A1-102005 018 928
- US-A1- 2005 200 195
- US-A1- 2008 141 873

## Beschreibung

Die Erfindung betrifft ein Verfahren und eine Einrichtung zur Regelung des Antriebes einer Kanalballenpresse zum Verdichten von losem Material und zum Verschnüren des verdichteten Materials zu Ballen, deren Aktuatoren von einem elektro-hydraulischen Antrieb angetrieben werden.

Es sind aus dem Stand der Technik für Antriebseinrichtungen an Ballenpressen zwei Hydrauliksysteme bekannt. Bei dem einen Hydrauliksystem, z.B. eine Pressvorrichtung nach der US 2008/0141873 A1, werden Regelpumpen verwendet, in Form von Axialkolbenpumpen, die einerseits sehr aufwändig und teuer in der Anschaffung sind und anderseits sehr laut im Betrieb. Dafür aber überzeugen sie durch hohe Regelgüte und Energieeffizienz. Durch die Regelbarkeit können Druck und Volumenstrom ohne große Druckstöße über die Steuerung und einem integrierten Proportionalventil verändert werden. Das Proportionalventil verlangt jedoch eine hohe Ölgüte, also teures Hydrauliköl. Der maximale Förderstrom wird durch die Pumpengröße festgelegt. Der Elektromotor läuft permanent mit Nenndrehzahl unabhängig, ob und wie groß der hydraulische Leistungsbedarf ist, der Leerlaufstrom beträgt dabei ca. 60% vom Nennstrom. Der Anlauf der Pumpen erfolgt über eine Stern-Dreieck-Schaltung.

EP 0508 753 A2 offenbart ein Verfahren, bzw. eine Vorrichtung gemäss dem Oberbegriff des Anspruchs 1, bzw. dem Oberbegriff des Anspruchs 4.

Ein anderer elektro-hydraulischer Antrieb dieser Gattung ist aus der EP 1 236 558 A1 bekannt. Bei diesem elektro-hydraulischen Antrieb für eine Kunststoffverarbeitungsmaschine, insbesondere eine Spritzgießmaschine, ist ein Pumpenregler vorgesehen, der unter Berücksichtigung der jeweiligen Drehzahl des Elektromotors das Fördervolumen einer Verstellpumpe entsprechend dem von der übergeordneten Steuerung vorgegebenen Druck/Volumenstrom-Profil einstellt.

Bei dem zweiten Hydrauliksystem werden Konstantpumpen verwendet. Konstantpumpen sind meist als Flügelzellen oder Innenzahnradpumpen ausgebildet, kostengünstig in der Anschaffung und relativ leise im Betrieb. Da bei diesem Antrieb sowohl der Förderstrom der Pumpe als auch die Motordrehzahl konstant sind, wobei der Anlauf hier ebenfalls über eine Stern-Dreieck-Schaltung erfolgt, werden verschiedene Förderströme durch mehrere Pumpenstufen realisiert, die über Ventile zu- bzw. abschaltbar sind. Dadurch ergeben sich jedoch Druckstöße beim Zu- bzw. Abschalten von Pumpenstufen. Es wird permanent der max. Förderstrom umgewälzt, auch für abgeschaltete Pumpenstufen im drucklosen Umlauf. Hier führt nicht nur der permanent mit Nenndrehzahl betriebene Elektromotor (Leerlaufstrom ca. 60% vom Nennstrom) zu Verlusten, sondern auch der Förderstrom im so genannten drucklosen Umlauf, etwa ca. 10 bar.

Daher besteht die Aufgabe der Erfindung in der Weiterentwicklung einer elektro-hydraulischen Antriebseinrichtung zur Regelung des Antriebes einer Kanalballenpresse, mit der zumindest ein Teil der zuvor im Stand der Technik genannten Nachteile nicht auftreten, zumindest stark reduziert oder ganz eliminiert werden und gleichzeitig der geräte- und steuerungstechnische Aufwand verringert wird.

Die Aufgabe wird erfindungsgemäß mit einem Verfahren zur Regelung des Antriebes einer Ballenpresse mit den Merkmalen des Patentanspruches 1 gelöst und vorrichtungsgemäß mit einer Einrichtung zur Durchführung des Verfahrens zur Regelung des Antriebes einer Ballenpresse mit den Merkmalen des Patentanspruches 4. Die nachgeordneten Patentansprüche 2 und 3 sowie 5 bis 9 offenbaren Ausführungsbeispiele und Weiterentwicklungen der Erfindung.

Der Grundgedanke der Erfindung ist die kombinierte Anwendung einer Konstantpumpe, einer Flügelzellen- oder Innenzahnradpumpe mit einem frequenzgeregelten Elektromotor für den elektro-hydraulischen Antrieb der Ballenpresse.

Bei dem Verfahren zur Regelung des Antriebes einer Kanalballenpresse, zum Verdichten von losem Material und zum Verschnüren des verdichteten Materials zu Ballen, ist erfindungsgemäß vorgesehen, dass die von einer Steuereinheit der Ballenpresse für die Ansteuerung eines Elektromotors einer Motor-Pumpen-Einheit des elektro-hydraulischen Antriebes ausgegebenen Steuersignale zunächst einem mit dem Elektromotor gekoppelten Frequenzumrichter zugeleitet werden, und zudem die anschließend für die weitere Steuerung des Elektromotors erzeugten und ausgegebenen Steuersignale die von einem Druckmessumformer erzeugten Signale über den Ist-Zustand eines Hydraulikstranges bezüglich Fördermenge, Förderdruck und dergleichen Parameter berücksichtigen.

Der Hydraulikstrang des elektro-hydraulischen Antriebes führt über Abzweigungen zu den einzelnen Aktuatoren der Ballenpresse.

Das neue Verfahren ermöglicht es, dass der Hydraulikmotor, die Pumpe der Motor-Pumpen-Einheit, nur das vom jeweils angesteuerten Aktuator benötigte Ölvolumen fördert.

Vorteilhaft ist vorgesehen, dass die Drehzahl der Pumpe in Abhängigkeit der zur Versorgung der Aktuatoren benötigten Volumenströme geregelt ist. Hierdurch wird eine Energieeinsparung erzielt. Ein weiterer Vorteil besteht darin, dass je nach Bedarf auch ein Pumpenstillstand und ein Sanftanlauf ohne Nachteil realisiert wird.

Bevorzugt ist in einer weiteren Ausgestaltung vorgesehen, dass die Drehzahl- und Momentenregelung der Motor-Pumpen-Einheit so kombiniert wird, dass eine Optimierung der Zykluszeiten der Aktuatoren erreicht wird.
Aktuatoren im Sinne der Erfindung sind zum Beispiel die Bewegungseinheit für die Pressplatte oder für Baugruppen der Umschnürungseinrichtung und dergleichen wahlweise von dem elektro-hydraulischen Antrieb zu bewegende Bauteile und Baugruppen der Ballenpresse.

Die Einrichtung zur Durchführung des Verfahrens zur Regelung des Antriebes einer Ballenpresse, ist erfindungsgemäß derart, dass ein Elektromotor einer Motor-Pumpen-Einheit des elektro-hydraulischen Antriebes der Ballenpresse mit einem Frequenzumrichter gekoppelt ist. Eine, die für die Regelung der Motor-Pumpen-Einheit erzeugten Steuersignale übertragende Steuerleitung ist an den Frequenzumrichter angeschlossen. Die Steuersignale berücksichtigen relevante Parameter über den Ist-Zustand eines Hydraulikstranges des elektro-hydraulischen Antriebes, der über Abzweigungen zu den als Hydraulikkolben und dem als Hydraulikmotor ausgebildeten Aktuatoren führt.

Die Ballenpresse besitzt zumindest einen Presskasten zur Aufnahme des zu verpressenden Materials, einen in Vorschubrichtung folgenden Presskanal, in den das Material in Folge einer Vorschubkraft zu einem Ballen verdichtet wird, eine Pressplatte, mit welcher das Material von dem Presskasten in den Presskanal geschoben wird, einen im Wesentlichen oberhalb des Presskastens angeordneten Einfüllschacht, welcher in die oben liegende Öffnung des Presskastens mündet, einen elektro-hydraulischen Antrieb mit Aktuatoren für die Bewegung von Bauteile und Baueinheiten der Ballenpresse sowie eine Steuereinheit.

Eine bevorzugte Ausführungsform wird darin gesehen, dass an dem Hydraulikstrang ein Druckmess-Umformer angeschlossen ist, der über eine Signalleitung mit der Steuereinheit und/oder mit dem Frequenzumrichter verbunden ist.
Nach einer Weiterbildung ist vorteilhaft vorgesehen, dass bei großen Ballenpressen zwei gleiche Motor-Pumpen-Einheiten vorgesehen sind, wobei durch die redundanten Antriebsstränge bei Ausfall eines Hydraulikstranges entweder mit einer reduzierten Leistung bei geringen Fördermengen mit nur einer Motor-Pumpen-Einheit gearbeitet wird oder beide Antriebsstränge komplett abschaltbar sind.

Eine besonders bevorzugte Weiterbildung wird auch darin gesehen, dass durch die frequenzgeregelte Motor-Pumpen-Einheit die Leistungsaufnahme einer Ballenpresse reduzierbar ist, da immer nur die Aktuatoren mit Leistung versorgt werden, die gerade gebraucht werden. Durch den erfindungsgemäß frequenzgeregelten Antrieb von Hydraulikaggregaten bei einer Ballenpresse können positive Eigenschaften von Regelpumpen und Konstantpumpen sinnvoll kombiniert werden; das sind unter anderem vor allem ein geräuscharmer Antrieb, Energieeinsparung sowie eine Erhöhung der möglichen Betriebsstunden zwischen Wartungsintervallen.

Bei einer Ballenpresse mit dem Einsatz der erfindungsgemäßen Antriebseinrichtung werden noch weitere Vorteile erzielt, indem beispielsweise wegen der geringeren Wärmeentwicklung weniger Kühlleistung/-energie notwendig ist. Zudem kann mit dem nun möglichen flexiblen Regelverhalten ein dynamischer Antrieb von Aktuatoren erfolgen.
Weiterhin erfolgen wegen des Fehlens des Weg- oder Zuschaltens von Pumpenstufen keine Druckstufen. Die mechanischen Komponenten in der Antriebseinrichtung können reduziert werden. Zudem kann, da die Fördermenge im Hydrauliksystem über die Drehzahl angepasst wird, bei großen Ballenpressen statt einem Antriebsaggregat zwei gleiche Motor-Pumpen-Einheiten benutzt werden. Z. B. statt wie vorher eine Einheit mit 90 kW und eine Einheit mit 50 kW zu nutzen, ist jetzt die Verwendung von zwei gleichen Einheiten, also zwei 70 kW-Einheiten möglich, um die zu konzipierende Maximalleistung zu erreichen. Durch die redundanten Antriebsstränge kann die Ballenpresse beim Ausfall eines Hydraulikstranges mit reduzierter Leistung weiter betrieben werden. Zudem läuft bei geringen Fördermengen nur eine Motor-Pumpen-Einheit und während der Stillstandzeiten (z.B. Maschine wartet auf neues Pressmaterial) können beide Antriebsstränge komplett abgestellt werden.

Die Erfindung wird nachfolgend anhand von einem in den Figuren 1 bis 7 schematisiert dargestellten, nicht einschränkenden Ausführungsbeispiel in Ansicht in weiteren Details näher erläutert.

Es zeigen:
- Fig.1: eine Einrichtung zur Regelung des Antriebes einer Ballenpresse in Grundstellung mit drei Aktuatoren;
- Fig.2: eine Ansteuerung eines ersten Aktuators zur Vorbewegung der Pressplatte;
- Fig.3: eine Ansteuerung des ersten Aktuators zur Rückbewegung der Pressplatte;
- Fig. 4: eine Ansteuerung eines zweiten Aktuators zur Vorbewegung der Durchschiebeeinheiten für die Umreifung;
- Fig. 5: eine Ansteuerung des zweiten Aktuators zur Rückbewegung der Durchschiebeeinheiten;
- Fig.6: eine Ansteuerung eines dritten Aktuators zum Verdrillen der positionierten Bindemittel;
- Fig.7: ein Diagramm zur Darstellung der Verfahrensschritte und der aufgenommen Leistung der Ballenpresse.

In den Figur 1 ist ein Schaltschema zur Regelung des Antriebes einer Kanalballenpresse 1 mit horizontal bewegter Pressplatte, bei geschlossenen Hydraulikventilen 11,12,13 dargestellt. Die Figuren 2 bis 6 zeigen jeweils einzelne Schaltstellungen der Hydraulikventile 11, 12 und 13.

Die Ballenpresse 1 ist zum Verdichten von losem Material und zum Verschnüren des verdichteten Materials zu Ballen vorgesehen. Sie umfasst einen nicht näher dargestellten, an sich bekannten Presskasten zur Aufnahme des zu verpressenden Materials, einen in Vorschubrichtung folgenden Presskanal, in dem das Material in Folge einer Vorschubkraft zu einem Ballen verdichtet wird, eine Pressplatte, mit welcher das Material von dem Presskasten aus in den Presskanal geschoben wird, einen im Wesentlichen oberhalb des Presskastens angeordneten Einfüllschacht, welcher in die oben liegende Öffnung des Presskastens mündet, eine Umschnürungsvorrichtung für das Anlegen von zueinander beabstandeten Umschnürungen an dem fertig gepressten Ballen sowie eine elektro-hydraulische Antriebseinrichtung für die bewegten Bauteile und Baueinheiten der Ballenpresse.

Der Ballenpresse 1 ist gemäß Figur 1 eine Steuereinheit 2 zugeordnet. Die Steuereinheit 2 ist mit Signalleitungen 14,16 mit einem Frequenzumrichter 3 und mit Hydrauliksteuerventilen 11,12,13 eines Hydraulikstranges 10 verbunden. Über eine Signalleitung 15 erhält die Steuereinheit 2 Ist-Werte von einem Druckmessumformer 6, der an den Hydraulikstrang 10 angeschlossen ist. Der Hydraulikstrang 10 erhält seine jeweils benötigte Ölmenge von einer Hydraulikpumpe 5, die das Hydrauliköl aus einem Vorratsbehälter 17 bezieht. Die Hydraulikpumpe 5 wird von einem Elektromotor 4 angetrieben, dem ein Frequenzumrichter 3 vorgeschaltet ist.
Der Hydraulikstrang 10 hat mehrere Abzweigungen für die entsprechenden Hydrauliksteuerventile 11, 12, 13, die die Aktuatoren 7, 8, 9 mit dem für die jeweilig vorgesehene Aktion benötigten Ölstrom versorgen.

Der Aktuator 7 ist als Hydraulikkolben ausgebildet und bewegt beispielsweise die Pressplatte der Ballenpresse 1. Die Pressplatte fährt dazu an, das Material wird vorgeschoben, verdichtet und gepresst.

Der Aktuator 8, ist ebenfalls als Hydraulikkolben ausgebildet und betätigt eine Durchschiebeeinheit für die Umreifung, wobei der als Hydraulikmotor ausgebildete Aktuator 9 die Drehbewegung für das Verdrillen der Umschnürung erzeugt.

Die den Aktuatoren 7, 8, 9 vorgeordneten Hydrauliksteuerventile 11, 12, 13 steuern die Zufuhr des Hydrauliköles für die einzelnen Aktuatoren 7, 8, 9. Das Hydrauliköl läuft in einen Auffangbehälter 18 zurück, der mit dem Vorratsbehälter 17 gekoppelt ist.

In der folgenden Beschreibung wird davon ausgegangen, dass bei dieser Ballenpresse 1 ein Ballen aus Abfallmaterial mit einem Presshub/Presszyklus hergestellt wird. Bei Ballenpressen, bei denen ein Ballen mittels mehreren Presszyklen hergestellt wird, betrifft die folgende Beschreibung den letzten Presszyklus.

In Figur 2 ist das Hydrauliksteuerventil 11 geöffnet und der Aktuator 7 bewegt die Pressplatte so, dass das Material vorgeschoben, verdichtet und gepresst wird.
Ist dieser Verfahrensschritt "A" abgeschlossen, siehe hierzu auch das Diagramm in Figur 7, wird die Pressplatte, welche sich in ihrer vorderen Position befindet, mechanisch verriegelt.
Der von der Pressplatte bzw. von dem Hydraulikkolben zurückgelegte Weg ist in der Figur 7 mit der Kenn-Linie "W" bezeichnet.

Sodann wird das Hydrauliksteuerventil 11 geschlossen; der Druck "H" im Hydraulikstrang 10 sinkt nahezu auf den Wert Null. Dieser Verfahrensschritt ist in der Figur 7 mit "B" gekennzeichnet.

Nach dem Presszyklus "A" erfolgt der Umreifungszyklus "C, D, E", siehe Fig. 7. Das Hydrauliksteuerventil 12 wird entsprechend Figur 4 geöffnet und der Aktuator 8 betätigt die Durchschiebeeinheit oder die Durchschiebeeinheiten. Der dazu notwendige Druck im Hydraulikstrang 10 ist wesentlich geringer, hierzu Strichlinie "H" in Figur 7.
Ist dieser Verfahrensschritt "C" abgeschlossen, wird das Hydrauliksteuerventil 13 entsprechend Figur 6 geöffnet und der Aktuator 9 führt eine oder mehrere Drehbewegung /-en zur Betätigung der Verdrilleinrichtung aus. Dieser Verfahrensschritt ist in Figur 7 mit "D" bezeichnet.
Danach wird entsprechend Figur 5 das Hydrauliksteuerventil 12 umgeschaltet und der Aktuator 8 fährt in seine Ausgangsstellung zurück und das Hydrauliksteuerventil 12 wird geschlossen. Dieser Verfahrensschritt ist in Figur 7 mit "E" bezeichnet.

Sodann wird die mechanische Verriegelung der Pressplatte gelöst. Dieser Verfahrensschritt ist in der Figur 7 mit dem Bezugszeichen "F" markiert.Danach wird entsprechend Figur 3 das Hydrauliksteuerventil 11 umgeschaltet und der Aktuator 7 fährt in die Ausgangsstellung zurück; hierbei wird die Pressplatte in ihrer Ausgangsstellung zurück bewegt. Das Hydrauliksteuerventil 11 wird nun wieder geschlossen. Dieser Verfahrensschritte ist in der Figur 7 mit dem Bezugszeichen "G" gekennzeichnet.
Die Verfahrensschritte "A" bis "G" bilden einen Presszyklus Z1, der sich bei der Herstellung jedes weiteren Ballens wiederholt, sofern, wie weiter vorn schon erwähnt wurde, mit nur einem Presshub ein Ballen gepresst wird. Bei Ballen die mit mehreren Presshüben erzeugt werden, ist der vorgenannte Presszyklus Z1 jeweils der letzte Presszyklus, in welchem die Umreifung des hergestellten Ballens erfolgt.

In dem Diagramm in Figur 7 ist weiterhin dargestellt, dass die aufgenommene Leistung des elektro-hydraulischen Antriebes der Ballenpresse nach Ausführung der Erfindung, also der Kombination der Motor-Pumpen-Einheit mit einem Frequenzumrichter für die Regelung des Antriebes einer Ballenpresse, in der Figur 7 die Strichzweipunktlinie mit dem Bezugszeichen P2, wesentlich geringer ist als bei den bisher bekannten Antriebseinrichtungen, deren Leistungsaufnahme in der Figur 7 mit der Strichpunktlinie P1 gekennzeichnet ist.
Die zwischen den beiden Kennlinien P1 Und P2 schraffiert markierte Fläche in der Figur 7 zeigt den geringere Energieverbrauch an.

Durch die erfindungsgemäß frequenzgeregelte Antriebe von Hydraulikpumpen können die positiven Eigenschaften von Regelpumpen und Konstantpumpen sinnvoll kombiniert werden. Das ermöglicht vor allem einen geräuscharmen Antrieb, eine Energieeinsparung sowie eine Erhöhung der möglichen Betriebsstunden zwischen den Wartungsintervallen.

### Bezugsziffernverzeichnis:

- 1: Ballenpresse
- 2: Steuereinheit
- 3: Frequenzumrichter
- 4: Elektromotor
- 5: Hydraulikpumpe
- 6: Druckmessumformer
- 7: Aktuator ( hydr. Antrieb für die Pressplatte )
- 8: Aktuator ( hydr. Antrieb für den Bindemitteldurchzug )
- 9: Aktuator ( hydr. Antrieb für die Verdrilleinrichtung )
- 10: Hydraulikstrang
- 11: Hydrauliksteuerventil
- 12: Hydrauliksteuerventil
- 13: Hydrauliksteuerventil
- 14: Signalleitung
- 15: Signalleitung
- 16: Signalleitung
- 17: Vorratsbehälter
- 18: Auffangbehälter

- A, B, C, D, E, F, G: Verfahrensschritte eines Presszyklus
- W, H, P1, P2: Kennlinien
- Z1: Presszyklus
- Y1: Verfahrweg der Pressplatte (m)
- Y2: elektrische Leistung/Nennleistung (%)
- Y3: Druck (bar)
- X: Zeitachse

## Patentansprüche

1. Verfahren zur Regelung eines elektro-hydraulischen Antriebes einer Kanalballenpresse (1) zum Verdichten von losem Material und zum Verschnüren des verdichteten Materials zu Ballen, wobei die Kanalballenpresse (1) zumindest einen Presskasten zur Aufnahme des zu verpressenden Materials, einen in Vorschubrlchtung folgenden Presskanal, In den das Material in Folge einer Vorschubkraft zu einem Ballen verdichtet wird, einen im Wesentlichen oberhalb des Presskastens angeordneten Einfüllschacht, welcher in die oben liegende Öffnung des Presskastens mündet, eine horizontal bewegbare Pressplatte, mit welcher das Material von dem Presskasten in den Presskanal geschoben und mit welcher das Material im Presskanal verdichtet wird, eine Umschnürungsvorrichtung für das Anlegen von zueinander beabstandeten Umschnürungen an den fertig gepressten Ballen sowie eine Steuereinhelt (2) aufweist sowie Aktuatoren (7, 8, 9) zur Bewegung der Pressplatte, zur Betätigung von wenigstens einer Durchschiebeeinheit der Umschnürungsvorrichtung für die Umreifung und zur Erzeugung der Drehbewegung für das Verdrillen der Umschnürung, welche (7, 8, 9) von dem elektro-hydraulischen Antrieb angetrieben werden, wozu die Aktuatoren (7, 8, 9) mittels einem Hydraulikstrang (10) und unter Zwischenschaltung von wenigstens je einem Hydrauliksteuerventil (11, 12, 13) mit einer Hydraulikpumpe, (5) verbunden sind. bei dem Steuersignale der Steuereinheit (2) zur Ansteuerung eines Elektromotors (4) für den Antrieb der Hydraulikpumpe (5) des elektro-hydraulischen Antriebs dienen,
**dadurch gekennzeichnet, dass**
die Regelung des jeweils von den Aktuatoren (7, 8, 9) benötigen Ölstroms durch die kombinierte Anwendung einer Konstantpumpe als Hydraulikpumpe (5) und eines freguenzgeregelten Elektromotors für den elektro-hydraulischen Antrieb vorgenommen wird, wobei
die von der Steuereinheit (2) für die Ansteuerung des Elektromotors (4) der Motor-Pumpen-Einheit (4, 5) des elektro-hydrautischen Antriebes ausgegebenen Steuersignale zunächst einem mit dem Elektromotor (4) gekoppelten Frequenzumrichter (3) zugeleitet werden und,
dass die anschließend für die weitere Steuerung des Elektromotors (4) in der Steuereinheit (2) erzeugten und von ihr ausgegebenen Steuersignale die von einem Druckmessumformer (6) erzeugten Signale über den Ist-Zustand eines Hydraulikstranges (10) bezüglich Fördermenge, Förderdruck und dergleichen Parameter berücksichtigen.

2. Verfahren nach Anspruch 1,
**dadurch gekennzeichnet, dass**
die Drehzahl der Hydraulikpumpe (5) in Abhängigkeit der zur Versorgung der Aktuatoren (7, 8, 9) benötigten Volumenströme so geregelt ist, dass ein dynamischer Antrieb der Aktuatoren (7, 8, 9) erfolgt unter Berücksichtigung eines Pumpenstlllstandes und eines Sanftanlaufes.

3. Verfahren nach Anspruch 1 und 2,
**dadurch gekennzeichnet, dass**
die Drehzahl- und Momentenregelung der Motor-Pumpen-Einheit (4, 5) so kombiniert wird, dass eine Optimierung der Zykluszeiten der Aktuatoren (7, 8, 9) erreicht wird.

4. Einrichtung zur Durchführung des Verfahrens zur Regelung eines elektro-hydraulischen Antriebes einer Kanalballenpresse (1) zum Verdichten von losem Material und zum Verschnüren des verdichteten Materials zu Ballen,
wobei die Kanalballenpresse (1) zumindest einen Presskasten zur Aufnahme des zu verpressenden Materials, einen in Vorschubrichtung folgenden Presskanal, in den das Material in Folge einer Vorschubkraft zu einem Ballen verdichtet wird,
einen im Wesentlichen oberhalb des Presskastens angeordneten Einfüllschacht, welcher in die oben liegende Öffnung des Presskastens mündel, eine horizontal bewegbare Pressplatte, mit welcher das Material von dem Presskasten in den Presskanal geschoben und mit welcher das Material im Presskanal verdichtet wird,
eine Umschnürungsvorrichtung für das Anlegen von zueinander beabstandeten Umschnürungen an den fertig gepressten Ballen sowie eine Steuereinheit (2) aufweist sowie Aktuatoren (7, 8, 9) zur Bewegung der Pressplatte, zur Betätigung von wenigstens einer Durchschiebeeinheit der Umschnürungsvorrichtung für die Umreifung und zur Erzeugung der Drehbewegung für das Verdrillen der Umschnürung, welche (7, 8, 9) von dem elektro-hydraulischen Antrieb angetrieben werden, wozu die Aktuatoren (7, 8, 9) mittels einem Hydraulikstrang (10) und unter Zwischenschaltung von wenigstens je einem Hydrauliksteuerventil (11, 12, 13) mit einer Hydraulikpumpe (5) verbunden sind.
**gekennzeichnet durch** eine Kombination von einer hydraulischen Konstantpumpe (5) mit einem frequenzgeregelten Elektromotor (3, 4) für den elektro-hydraulischen Antrieb, wobei die Konstantpumpe (5) von dem frequenzgeregelten Elektromotor (3, 4) angetrieben wird.

5. Einrichtung nach Anspruch 4,
**dadurch gekennzeichnet, dass**
ein Elektromotor (4) einer Motor-Pumpen-Einhe it (4, 5) des elektro-hydraulischen Antriebes mit einem Frequenzumrichter (3) gekoppelt ist, wobei eine die für die Regelung der Motor-Pumpen-Einheit (4, 5) erzeugten, relevante Parameter über den Ist-Zustand eines, über Abzweigungen zu den als Hydraulikkolben (7, 8) und dem als Hydraulikmotor (9) ausgebildeten Aktuatoren führenden, Hydraulikstranges (10) des elektro-hydraulischen Antriebes berücksichtigenden Steuersignale übertragende Steuerleitung (14, 15) an den Frequenzumrichter (3) angeschlossen ist.

6. Einrichtung nach Anspruch 4,
**dadurch gekennzeichnet, dass**
an dem Hydraulikstrang (10) ein Druckmess-Umformer (6) angeschlossen ist, der über eine Signalleitung (15) mit der Steuereinheit (2) und/oder mit dem Frequenzumrichter (3) verbunden ist.

7. Einrichtung nach Anspruch 5 und 6,
**dadurch gekennzeichnet, dass**
bei großen Ballenpressen (1) zwei gleiche Motor-Pumpen-Einheiten (4, 5) angeordnet sind und zudem derart, dass durch die redundanten Antriebsstränge bei Ausfall eines Hydraulikstranges (10) entweder mit einer reduzierten Leistung bei geringen Fördermengen mit nur einer Motor-Pumpeneinheit (4, 5) gearbeitet wird oder beide Antriebsstränge komplett abschaltbar sind.

8. Einrichtung nach einem der vorangehenden Ansprüche 4 bis 7,
**dadurch gekennzeichnet, dass**
die hydraulische Konstantpumpe (5), der Elektromotor (4) und der Frequenzumrichter (3) miteinander verbunden sind deart, dass die Leistungsaufnahme der Ballenpresse (1) reduzierbar vorgesehen ist.

9. Einrichtung nach einem der Ansprüche 4 bis 8,
**dadurch gekennzeichnet, dass**
die hydraulische Konstantpumpe (5) eine Flügelzellen- oder Innenzahnradpumpe ist.

## Claims

1. Process to control an electro-hydraulic drive for a horizontal baler (1) to compact loose material and to tie up the compacted material into bales, whereby the horizontal baler (1) has at least
a compaction chamber to hold the material for compacting, a subsequent baling channel in the feed direction in which the material is compacted into a bale as a consequence of a feed force,
a feed chute that is essentially arranged above the compaction chamber, which ends in the upper opening of the compaction chamber,
a horizontal moving press plate with which the material is pushed from the compaction chamber into the baling channel and with which the material is compacted in the baling channel,
a strapping device to apply spaced straps around the compacted bales, as well as
a control unit (2)
as well as
actuators (7, 8, 9) to move the press plate, to actuate at least one push-through unit of the strapping device for hooping and to produce the rotary movement to twist the strap, that (7, 8, 9) are driven by the electro-hydraulic drive,
whereby the actuators (7, 8, 9) are connected to a hydraulic pump (5) by means of a hydraulic line (10), interposing at least one hydraulic control valve in each case (11, 12, 13),
whereby the control signals of the control unit (2) serve to activate an electromotor (4) to drive the hydraulic pump (5) of the electro-hydraulic drive,
**characterised in that**
the oil flow required by each of the actuators (7, 8, 9) is controlled by the combined use of a fixed displacement pump as a hydraulic pump (5) and a frequency-controlled electromotor for the electro-hydraulic drive, whereby the control signals output by the control unit (2) to activate the electromotor (4) of the motor-pump unit (4, 5) of the
electro-hydraulic drive are initially fed to a frequency inverter (3) connected to the electromotor (4), and,
that the control signals that are then generated in the control unit (2) and output by this to further control the electromotor (4) take into account the signals generated by a pressure transducer (6) about the actual status of a hydraulic line (10) with respect to flow rate, delivery pressure and similar parameters.

2. Process in accordance with claim1,
**characterised in that**
the speed of the hydraulic pump (5) is controlled as a function of the volume flows needed to supply the actuators (7, 8, 9) so that a dynamic drive of the actuators (7, 8, 9) is achieved taking into account a pump standstill and a smooth start-up.

3. Process in accordance with claims 1 and 2,
**characterised in that**
the speed and moment control of the motor-pump unit (4, 5) is combined so as to achieve an optimisation of the cycle times of the actuators (7, 8, 9).

4. Device to carry out the process to control an electro-hydraulic drive for a horizontal baler (1) to compact loose material and to tie up the compacted material into bales, whereby the horizontal baler (1) has at least
a compaction chamber to hold the material for compacting, a subsequent baling channel in the feed direction in which the material is compacted into a bale as a consequence of a feed force,
a feed chute that is essentially arranged above the compaction chamber, which ends in the upper opening of the compaction chamber,
a horizontal moving press plate with which the material is pushed from the compaction chamber into the baling channel and with which the material is compacted in the baling channel,
a strapping device to apply spaced straps around the compacted bales, as well as
a control unit (2)
as well as
actuators (7, 8, 9) to move the press plate, to actuate at least one push-through unit of the strapping device for hooping and to produce the rotary movement to twist the strap, that (7, 8, 9) are driven by the electro-hydraulic drive,
whereby the actuators (7, 8, 9) are connected to a hydraulic pump (5) by means of a hydraulic line (10), interposing at least one hydraulic control valve in each case (11, 12, 13,
**characterised by**
a combination of a hydraulic fixed displacement pump (5) with a frequency-controlled electromotor (3, 4) for the electro-hydraulic drive, whereby the fixed displacement pump (5) is driven by the frequency-controlled electromotor (3, 4).

5. Device in accordance with claim 4,
**characterised in that**
an electromotor (4) of a motor-pump unit (4, 5) of the electro-hydraulic drive is coupled to a frequency inverter (3), whereby a relevant parameter generated to control the motor-pump unit (4, 5) about the actual status of a control line (14, 15) leading via branches to the actuators designed as hydraulic pistons (7, 8) and hydraulic motor (9) that take into account the hydraulic line (10) of the electro-hydraulic drive, is connected to the frequency inverter (3).

6. Device in accordance with claim 4,
**characterised in that**
a pressure measurement transducer (6) is connected to the hydraulic line (10), that is connected to the control unit (2) and/or the frequency inverter (3) via a signal line (15).

7. Device in accordance with claims 5 and 6,
**characterised in that**
two two identical motor-pump units (4, 5) are arranged in large balers (1) and also in such a way in the event of the failure of one hydraulic line (10), work either continues with only one motor-pump unit (4, 5) at a reduced output with a lower flow rate or both drive lines can be switched off completely on account of the redundant drive lines.

8. Device in accordance with one of the preceding claims 4 to 7,
**characterised in that**
the hydraulic fixed displacement pump (5), the electromotor (4) and the frequency inverter (3) are connected to each other in such a way that the power consumption of the baler (1) can be reduced.

9. Device in accordance with one of the claims 4 to 8,
**characterised in that**
the hydraulic fixed displacement pump (5) is a vane pump or internal gear pump.

## Revendications

1. Procédé pour la régulation d'un entraînement électro-hydraulique d'une presse à balles horizontales (1) pour le compactage de matériau en vrac et le liage du matériau compacté en balles, la presse à balles horizontales (1) présentant au moins
un caisson de compression pour la réception du matériau à comprimer, un canal de compression suivant dans le sens d'avance, dans lequel le matériau est compacté en une balle à la suite d'une force d'avance,
une cuve de remplissage disposée essentiellement au-dessus du caisson de compression, débouchant dans l'ouverture du caisson de compression, située au-dessus,
une plaque de compression déplaçable à l'horizontale, permettant de déplacer le matériau du caisson de compression dans le canal de compression et de compacter le matériau dans le canal de compression,
un dispositif de ficelage pour la mise en place de ficelages distants les uns des autres sur la balle compressée et
une unité de commande (2)
ainsi que
des actionneurs (7, 8, 9) pour le déplacement de la plaque de compression, pour l'actionnement d'au moins une unité de glissement du dispositif de ficelage pour le cerclage et la génération du mouvement de rotation pour le torsadage du ficelage, commandés (7, 8, 9) par l'entraînement électro-hydraulique,
les actionneurs (7, 8, 9) étant connectés à une pompe hydraulique (5) au moyen d'un bloc hydraulique (10) et par interposition d'au moins respectivement une vanne de commande hydraulique (11, 12, 13),
pour lequel des signaux de contrôle de l'unité de commande (2) servent à la commande d'un moteur électrique (4) pour la commande de la pompe hydraulique (5) de l'entraînement électro-hydraulique,
**caractérisé par le fait**
**que** la régulation du débit d'huile requis par les actionneurs (7, 8, 9) est effectuée par l'application combinée d'une pompe constante comme pompe hydraulique (5) et d'un moteur électrique à régulation de fréquence pour l'entraînement électro-hydraulique, les signaux de commande émis par l'unité de commande (2) pour la commande du moteur électrique (4) de l'unité moteur-pompe (4, 5) de l'entraînement électro-hydraulique étant d'abord guidés vers un variateur de fréquence (3) connecté au moteur électrique (4) de sorte que les signaux de contrôle générés ensuite pour la commande ultérieure du moteur électrique (4) dans l'unité de commande (2) et émis par celle-ci tiennent compte des signaux générés par un capteur de pression (6) concernant l'état réel d'un bloc hydraulique (10) se référant au débit, à la pression et à des paramètres similaires.

2. Procédé conformément à la revendication n°1,
**caractérisé par le fait**
**que** le régime de la pompe hydraulique (5) est réglé en fonction des débits volumiques requis pour l'alimentation des actionneurs (7, 8, 9) de telle sorte qu'un entraînement dynamique des actionneurs (7, 8, 9) s'opère compte tenu d'un arrêt de la pompe et d'un démarrage en douceur.

3. Procédé conformément à la revendication n°1 et n°2,
**caractérisé par le fait**
**que** le réglage du régime et du couple de l'unité moteur-pompe (4, 5) est combiné de manière à ce qu'une optimisation des temps de cycle des actionneurs (7, 8, 9) soit atteinte.

4. Dispositif pour l'exécution du procédé pour la régulation d'un entraînement électro-hydraulique d'une pression à balles horizontales (1) pour le compactage de matériau en vrac et le liage du matériau compacté en balles, la presse à balles horizontales (1) présentant au moins
un caisson de compression pour la réception du matériau à comprimer, un canal de compression suivant dans le sens d'avance, dans lequel le matériau est compacté en une balle à la suite d'une force d'avance,
une cuve de remplissage disposée essentiellement au-dessus du caisson de compression, débouchant dans l'ouverture du caisson de compression, située au-dessus,
une plaque de compression déplaçable à l'horizontale, permettant de déplacer le matériau du caisson de compression dans le canal de compression et de compacter le matériau dans le canal de compression,
un dispositif de ficelage pour la mise en place de ficelages distants les uns des autres sur la balle compressée et
une unité de commande (2)
ainsi que
des actionneurs (7, 8, 9) pour le déplacement de la plaque de compression, pour l'actionnement d'au moins une unité de glissement du dispositif de ficelage pour le cerclage et la génération du mouvement de rotation pour le torsadage du ficelage, commandés (7, 8, 9) par l'entraînement électro-hydraulique,
les actionneurs (7, 8, 9) étant connectés à une pompe hydraulique (5) au moyen d'un bloc hydraulique (10) et par interposition d'au moins respectivement une vanne de commande hydraulique (11, 12, 13),
**caractérisé par**
une combinaison d'une pompe constante hydraulique (5) avec un moteur électrique à régulation de fréquence (3, 4) pour l'entraînement électro-hydraulique, la pompe constante (5) étant commandée par le moteur électrique à régulation de fréquence (3, 4).

5. Dispositif conformément à la revendication n°4,
**caractérisé par le fait**
**qu'**un moteur électrique (4) d'une unité moteur-pompe (4, 5) de l'entraînement électro-hydraulique est connecté à un variateur de fréquence (3), une ligne de contrôle (14, 15) générant des paramètres importants sur l'état réel d'un bloc hydraulique (10) de l'entraînement électro-hydraulique, guidant par des dérivations vers les actionneurs constitués comme piston hydraulique (7, 8) et comme moteur hydraulique (9), pour le réglage de l'unité moteur-pompe (4, 5), et transmettant des signaux de contrôle à prendre en considération, étant raccordé au variateur de fréquence (3).

6. Dispositif conformément à la revendication n°4,
**caractérisé par le fait**
**qu'**un capteur de pression (6) qui est connecté à l'unité de commande (2) et/ou au variateur de fréquence (3) par une ligne de signal (15), est raccordé au bloc hydraulique (10).

7. Dispositif conformément aux revendications n°5 et n°6,
**caractérisé par le fait**
**que**, sur les grandes presses à balles (1), deux unités moteur-pompe identiques (4, 5) sont disposées, également de manière à ce que le travail s'opère par les blocs d'entraînement redondants en cas de défaillance d'un bloc hydraulique (10) avec une puissance réduite dans le cas de faibles débits avec une seule unité moteur-pompe (4, 5) ou bien les deux blocs d'entraînement étant complètement déconnectables.

8. Dispositif conformément à l'une des revendications précédentes n°4 à n°7,
**caractérisé par le fait**
**que** la pompe constante hydraulique (5), le moteur électrique (4) et le variateur de fréquence (3) sont reliés de telle manière à ce que la puissance absorbée par la presse à balles (1) prévue soit réductible.

9. Dispositif conformément à l'une des revendications précédentes n°4 à n°8,
**caractérisé par le fait**
**que** la pompe constante hydraulique (5) est une pompe à palettes ou une pompe à engrenages intérieurs.
